# EUROPÄISCHE PATENTSCHRIFT

(11) **EP 0 101 542 B1**
(45) Veröffentlichungstag und Bekanntmachung des Hinweises auf die Patenterteilung: **06.11.1985**
(21) Anmeldenummer: 83106218.7
(22) Anmeldetag: 25.06.1983
(51) Int. Cl.: D01H 17/02

(54) **Magazinierungsorgan für Ringläufer**
Device for holding travellers
Dispositif pour emmagasiner des curseurs

(30) Priorität: 05.08.1982 CH 4707/82
(43) Veröffentlichungstag der Anmeldung: 29.02.1984
(73) Patentinhaber: Bräcker AG, 8330 Pfäffikon (CH)
(72) Erfinder: Neff, Andreas, CH-8330 Pfäffikon (CH)
(74) Vertreter: Patentanwälte Schaad, Balass, Menzl & Partner AG

## Beschreibung

Die Erfindung betrifft ein Magazinierungsorgan zurAufnahmevon Ringläufern für Ringspinn- und Ringzwirnmaschinen gemäss dem Oberbegriff des Anspruches 1.

Es ist bereits ein Magazinierungsorgan für Ringläufer bekannt, das aufgereihte Ringläufer als Hülle umgibt, aus Kunststoff besteht und eine geordnete Handhabung der Ringläufer erlaubt. Diese Kunststoffhülle wird auf die mit Hilfe eines Ordnungselementes aufgereihten Gruppen von Ringläufern aufgebracht. Wenn die Hülle die Ringläufer festhält, wird das Ordnungselement entfernt. Das bekannte Magazinierungsorgan ist für die Beschickung von Magazinstäben eines Aufsetzgerätes oder einer Maschine, d. h. für die gruppenweise Entnahme geeignet, wobei die Hülle jeweils aufgeschnitten und entfernt werden muss. Das bekannte Magazinierungsorgan eignet sich weniger für die Einzelentnahme, da letzteres von blosser Hand schwer bewerkstelligt werden kann und es auch schwierig ist, an der Hülle den dazu erforderlichen Schnitt anzubringen, deren Länge der Ringläuferbreite entspricht. Bei einem zu langen Schnitt jedoch kann aus der Hülle eine grössere Anzahl Ringläufer als gewünscht entweichen.

Aus der DE-AS Nr. 1028919 ist ein Magazinierungsorgan in Form einer innerhalb der Ringläufer verlaufenden Profilleiste mit zur Innenfläche der Ringläufer komplementärer Aussenfläche bekannt.

Ein weiteres bekanntes, ebenfalls auf dem Markt erhältliches Magazinierungsorgan besteht aus einem biegsamen Kunststoffband, auf das Ringläufer lose aufgereiht sind und dem sie nach einem Ende hin entnommen werden. Dieses Kunststoffband kann anstelle eines Magazinstabes in einem Entnahmegerät eingesetzt werden. Um das unbe- ' absichtigte Herausfallen der Ringläufer zu verhindern, müssen beide Enden des Kunststoffbandes blockiert werden. Ausserdem müssen die Dimensionen des Kunststoffbandes grösser als der Ringspalt sein, damit das Herausfallen der Ringläufer durch letzteren verhindert wird. Die Handhabung des Kunststoffbandes bzw. die Entnahme der Ringläufer ist trotz diesen Vorkehrungen bei teilweise entleertem Kunststoffband umständlich.

Aufgabe der vorliegenden Erfindung ist es, ein Magazinierungsorgan der eingangs genannten Art zu schaffen, das den einzelnen Ringläufer als selbständiges Element, unabhängig vom in der Reihe vorangehenden oder nachfolgenden Ringläufer, festhält.

Die gestellte Aufgabe wird erfindungsgemäss durch die Merkmale des kennzeichnenden Teils des Anspruches 1 gelöst.

Die Ausgestaltung der erfindungsgemässen Profilschnur gestattet durch Festklemmen der Ringläuferfüsse am Halteteil das einzelne voneinander unabhängige Festhalten der Ringläufer und entsprechend auch deren einzelne unabhängige Entnahme, die im wesentlichen senkrecht zur Profilschnur erfolgt.

Beim Bestücken der Profilschnur kommt der schmalere Halteteil innerhalb des Ringläufers zu liegen, der davon an seiner Öffnung festgehalten wird. Die Öffnung begrenzende Ringläuferfüsse üben eine Klemmwirkung auf den Halteteil in jenem Bereich aus, in dem sie mit ihm in Berührung stehen und werden dadurch am Halteteil festgehalten.

Der Rückenteil dient als Anschlag für den Ringläufer, d. h. letzterer kann nur bis zum Berühren des Rückenteils auf die Profilschnur aufgedrückt werden. Der Rückenteil ist gegenüber dem Halteteil durch eine Ouerschnittzunahme gekennzeichnet. Der Halteteil kann in der vom Rückenteil wegweisenden Richtung auch eine, jedoch kleinere, Querschnittzunahme oder Verdickung aufweisen. In diesem Fall wird der Halte- oder Aufspannbereich der Profilschnur von zwei einander gegenüberliegenden Nuten gebildet, an die ungleiche Schultern, nämlich Halte- und Rückenteil, anschliessen.

Das erfindungsgemässe Magazinierungsorgan kann einfach und wirtschaftlich durch Extrusion aus der Schmelze hergestellt werden, wobei verschiedenen Grössen und Formen von Ringläufern durch verschiedene Düsenformen des Extruders Rechnung getragen werden kann und verschiedene Arten von Ringläufern durch unterschiedliche Farbgebung der Profilschnur gekennzeichnet werden können.

Die Bestückung des erfindungsgemässen Magazinierungsorgans kann ohne weiteres durch Aufpressen der Ringläufer auf die Profilschnur auf schnelle und ausfallfreie Art erfolgen.

Die Ringläufer können dem erfindungsgemässen Magazinierungsorgan einzeln von blosser Hand oder mit gebräuchlichen Werkzeugen entnommen werden. Auch die Magazinstäbe eines Aufsetzgerätes können vom Magazinierungsorgan in einem einzigen Schritt mit der erforderlichen Zahl von Ringläufern bestückt werden. Vorteilhaft wird jedoch das mit Ringläufer bestückte Magazinierungsorgan selbst in ein Aufsetzgerät eingesetzt. In diesem Aufsetzgerät werden die Ringläufer durch Nachziehen der Profilschnur an einen Entnahmeort bewegt und im wesentlichen senkrecht zur Profilschnur entnommen. Dabei erweist sich wiederum das einzelne Festhalten sowie die Entnahme quer zum Schnurverlauf als besonders vorteilhaft. Durch das einzelne Festhalten ist die Position des Ringläufers auf der Profilschnur und damit der Ort der Entnahme eindeutig definiert. Durch die seitliche Entnahme am definierten Ort ist der Entnahmeweg für alle Ringläufer, unabhängig von seiner Lage entlang der Profilschnur, identisch, was ein einwandfreies Arbeiten des Aufsetzgerätes ermöglicht.

Da bei der Bestückung des Magazinierungsorgans der aufgebrachte Ringläufersofortfestgehalten wird und bei der Entnahme nur die gewünschte Anzahl Ringläufer bewegt wird und keine weiteren gelockert werden, können durch Hinunterfallen von nur schwach gehaltenen oder gelockerten Ringläufern keine Verluste entstehen.

Bevorzugte Ausbildungen der Erfindung bzw. ihre Verwendung bilden Gegenstand der Ansprüche 2 bis 10.

Im folgenden werden Ausführungsbeispiele des Erfindungsgegenstandes bzw. dessen Verwendung, anhand von Figuren näher erläutert. Es zeigt rein schematisch:
Fig. 1 einen Schnitt durch eine mit einem C-Läufer bestückte Profilschnur.
Fig. 2 einen Schnitt durch eine mit einem J-Läufer bestückte Profilschnur.
Fig. 3 eine Vorrichtung zum Bestücken der Profilschnur mit Ringläufern.
Fig. 4 Hülsen, die Spulen mit aufgewickelter Profilschnur enthalten.
Fig. 5 Entnahme eines einzelnen Ringläufers von der Profilschnur.
Fig. 6 Übertragung von Ringläufern von der Profilschnur auf einen Magazinstab.
Fig. 7 einen Schnitt durch Fig. 6 entlang der Linie VII-VII.

Die in Fig. 1 im Schnitt dargestellte Profilschnur 1 ist bezüglich ihrer Normalebene symmetrisch ausgebildet; sie weist einen Halteteil 2, der innerhalb und einen Rückenteil 3, der ausserhalb eines C-Läufers 4 liegt, auf. Die Füsse 5, 6 an der Ringläuferöffnung 7 berühren den Aufspannbereich 8 des ersten Teils 2 bündig und werden festgehalten.

Gleichzeitig liegen die der Öffnung 7 anschliessenden Aussenflächen 9, 10 des Ringläufers 4 am zweiten Teil 3 der Profilschnur 1 auf. Der erste Teil 2 weist nach dem Aufspannbereich 8 einen sich verjüngenden, abgerundeten Querschnitt auf, der das Aufbringen des Ringläufers erleichtert. Der Halteteil 2 ist nahtlos mit dem anschliessenden Rückenteil 3 verbunden, d. h. geht ohne Trennungslinie in letzteren über. Die Schnittlinie durch die dem Ringläufer abgewandte Fläche der Profilschnur ist eine Gerade, d. h. diese Fläche bildet bei gestreckter Profilschnur eine ebene Fläche.

Die bezüglich der Normalebene ebenfalls symmetrisch ausgebildete und in Fig. 2 im Schnitt dargestellte Profilschnur 1' weist in ihrem ersten Teil 2', der innerhalb eines J-Läufers 4' liegt, eine Nut 11 auf. Beide Füsse 5', 6' der Ringläuferöffnung 7' stehen nur teilweise mit dem Aufspannbereich 8' in Berührung.

Die in Fig. 3 schematisch dargestellte Vorrichtung 12 zum Bestücken der Profilschnur 1 mit Ringläufern 4 weist eine Vorratsrolle 13 für die Profilschnur 1 und zwei paarweise angeordnete Walzen 14, 15 auf, von denen die eine als Presswalze zum Einpressen des ersten Teils 2 der Profilschnur 1 in die Ringläuferöffnungen und die andere als Gegenlager dient. Für die teilweise im Schnitt dargestellten, gestapelten oder aufgereihten Ringläufer 4 ist ein Vorratsdorn 16 und für die mit Ringläufern bestückte Profilschnur eine Aufwickelspule 17 vorgesehen.

Die Vorrichtung gemäss Fig. 3 kann direkt von einer Aufreihvorrichtung beliefert werden.

Im Betrieb dieser Vorrichtung wird die Profilschnur 1 mit Hilfe der mit bekannten Mitteln angetriebenen Walzen 14, 15 vom Vorratsdorn 16 abgezogen und der erste Teil 2 der Profilschnur wird mittels dieser Walzen in die Öffnung 7 der auf dem Vorratsdorn 16 befindlichen gestapelten Ringläufer 4 gepresst. Der Vorschub der Ringläufer 4 auf dem Vorratsdorn 16 kann durch Ausnützung der Schwerkraft oder durch eine (nicht gezeigte) Vorschubeinrichtung erfolgen. Die bestückte Profilschnur 1 wird dann auf die auf eine (nicht gezeigte) angetriebene Halterung aufliegende Spule 17 aufgewickelt und kann in gewünschte Längen geschnitten werden.

Beim Aufbringen der Ringläufer auf die Profilschnur wird der erste Teil 2 in die Öffnung 7 des Ringläufers eingedrückt oder eingepresst. Dabei wird einerseits die Elastizität des die Profilschnur 1 bildenden Kunststoffes und andererseits des Ringläufers 4, insbesondere die Aufweitbarkeit seiner Öffnung 7, ausgenützt. Beim Einpressen des ersten Teils 2 der Profilschnur in die Ringöffnung wird der Vorgang durch den grösseren Durchmesser des an den ersten Teil 2 angrenzenden zweiten Teils 3 gestoppt. Nach dem Aufbringen wird der Ringläufer durch den Aufspannbereich 8 der Profilschnur 1 an seiner Öffnung 7 festgehalten. Ausser dem Aufspannbereich 8 tragen auch der zweite Teil 3 der Profilschnur 1 sowie ggf. der ausserhalb des Aufspannbereiches 8 liegende erste Teil 2 mit einem grösseren Durchmesser als jene des Aufspannbereiches 8 zum Festhalten des Ringläufers bei.

Die mit der bestückten Profilschnur versehene Spule 17 ist im Auslieferzustand, wie in Fig. 4 in Seitenansicht dargestellt, mit einer Hülse 1 Sversehen. Die Hülse 18 weist an ihrem einen Ende Mittel 19 auf, welche das Verbinden mehrerer Hülsen zu einer grösseren Einheit ermöglichen.

Die Abnahme eines einzelnen Ringläufers 4 von der Profilschnur 1 erfolgt gemäss Fig. 5 mit einem bekannten Ringläuferhaken 20. Durch Krümmen der Profilschnur 1 werden die Ringläufer 4 gespreizt, wodurch die sichere Erfassung des einzelnen Ringläufers ermöglicht wird. Der entnommene Ringläufer kann dann mit dem gleichen Haken auf den Spinn- bzw. Zwirnring aufgesetzt werden.

Wie in Fig. 6 teilweise im Schnitt dargestellt, können die Ringläufer 4 von der Profilschnur 1 auch direkt auf einen Magazinstab 21 der Spinn-oder Zwirnmaschine oder eines Aufsetzgerätes aufgebracht werden. Dabei wird der vorderste Ringläufer4a auf den Magazinstab 21 aufgesteckt und die Profilschnur 1 wird in Pfeilrichtung abgezogen. Durch das Abziehen der Profilschnur 1 wird gleichzeitig die Übertragung der Ringläufer auf den Magazinstab und der Vorschub der Ringläufer auf letzterem bewirkt.

In Fig. 7 zeigt der Schnitt entlang der Linie VII-VII in Fig. 6 einen Ringläufer 4, in den schon der Magazinstab 21 eingreift und der gleichzeitig noch von der Profilschnur 1 festgehalten wird.

Selbstverständlich sind noch andere Ausführungsformen des erfindungsgemässen Magazinierungsorgans möglich, als jene, die in den Figuren dargestellt sind. Beispielsweise kann es oder nur der zweite Teil der Profilschnur, zur Erleichterung des Aufwickelns oder zur Erzielung einer stabilen Aufwicklung asymmetrisch ausgebildet sein. Der erste Teil der Profilschnur kann auch einen vier-, fünf- oder mehreckigen oder kreissegmentförmigen Querschnitt aufweisen. Die dem Ringläufer abgewandte Fläche des zweiten Teils der Profilschnur kann auch eine gekrümmte Fläche bilden.

Die Spulen für die mit Ringläufern bestückte Profilschnur weisen vorzugsweise Abmessungen auf, die das Mitführen der Spule in der Tasche der Arbeitskleidung ermöglicht. Die Spule kann aber auch mit einer Schlaufe am Hals oder an der Kleidung befestigt werden.

Die Entnahme der Ringläufer von der Profilschnur kann nicht nur auf die in den Fig. 5 und 6 dargestellte Weise, sondern auch von Hand erfolgen, wobei das Spreizen der Ringläufer gemäss Fig. 5 den Vorgang erleichtern kann.

Die Profilschnur besteht aus Kunststoff, der biegsam sein und eine gewisse Elastizität aufweisen muss, um einerseits das Aufwickeln auf die Spule und andererseits das Aufpressen, Festhalten und Abziehen der Ringläuferzu ermöglichen. Weiterhin muss er eine für die Vornahme der Bestükkung und der Entfernung genügend grosse mechanische Festigkeit besitzen. Im durch die genannten Eigenschaften vorgezeichneten Rahmen können alle Kunststoffe eingesetzt werden.

## Patentansprüche

1. Länglichesbiegsames Magazinierungsorgan aus Kunststoffzur geordneten äusseren Aufnahme von Ringläufern für Ringspinn- und Ringzwirnmaschinen, dadurch gekennzeichnet, dass es eine Profilschnur (1 ) ist, die einen schmaleren, innerhalb der Ringläufer zu liegen kommenden Halteteil (2) zum Festklemmen von Ringläuferfüssen (5,6) und einen breiteren, ausserhalb der Ringläufer zu liegen kommenden Rückenteil (3) zum Anschlagen der Ringläuferfüsse aufweist.

2. Magazinierungsorgan nach Anspruch 1, dadurch gekennzeichnet, dass der Halteteil (2) in Richtung des Rückenteils (3) abnehmende Breite aufweist.

3. Magazinierungsorgan nach Anspruch 1, dadurch gekennzeichnet, dass der Halteteil (2) in der vom Rückenteil (3) wegweisenden Richtung abnehmende Breite und eine abgerundete Endfläche aufweist.

4. Magazinierungseinheit, dadurch gekennzeichnet, dass sie auf einem Magazinierungsorgan gemäss Anspruch 1 aufgereihte und festgeklemmte Ringläufer für Ringspinn- und Ringzwirnmaschinen aufweist.

5. Magazinierungseinheit nach Anspruch 4, dadurch gekennzeichnet, dass sie eine vom Magazinierungsorgan umwickelte Spule (17) aufweist.

6. Magazinierungseinheit nach Anspruch 5, dadurch gekennzeichnet, dass sie eine zylindrische Deckhülse (18) aufweist, in der sich eine oder mehrere Spulen (17) befinden.

7. Verfahren zur Herstellung der Magazinierungseinheit nach Anspruch 4, dadurch gekennzeichnet, dass man durch Einpressen des Halteteils (2) in die Ringläufer (4) letztere auf die Profilschnur (1) aufbringt.

8. Verfahren nach Anspruch 7, dadurch gekennzeichnet, dass man den Halteteil (2) mit Walzen (14,15) in die Ringläufer (4) presst.

9. Verwendung der Magazinierungseinheit nach Anspruch 4 in einem Aufsetzgerät für Ringläufer, dadurch gekennzeichnet, dass die Ringläuferdurch Nachziehen der Profilschnur (1 ) an einen Entnahmeort gebracht und dort seitlich entnommen werden.

## Claims

1. Elongate flexible storing element of plastic material for the orderly external reception of ring travellers intended to be used in ring spinning or ring twisting machines, characterized in that it is a profiled strip (1) having a relatively narrow retaining part (2) to be positioned within the ring travellers and serving for clamping legs (5, 6) of the ring travellers and a relatively wide back part (3) to be positioned externally of the ring travellers serving for contactingly engaging the legs of the ring travellers.

2. Storing element according to Claim 1, characterized in that the retaining part (2) possesses a decreasing width in direction extending towards the back part (3).

3. Storing element according to Claim 1, characterized in that the retaining part (2) possesses a decreasing width in direction extending away from back part (3) and a rounded surface.

4. Storing unit, characterized by having ring travellers intended to be used in ring spinning and ring twisting machines arranged in rows and clamped at a storing element according to Claim 1.

5. Storing unit according to Claim 4, characterized by a spool member (17) and the storing element wound-up on said spool member.

6. Storing unit according to Claim 5, characterized by the fact that it possesses a cylindrical cover sleeve in which at least one spool member (17) is placed.

7. Method for producing a storing unit according to Claim 4, characterized by attaching the ring travellers to the profiled strip (1) by pressing the retaining part (2) into the ring travellers (4).

8. Method according to Claim 7, characterized by pressing the retaining part (2) into the ring travellers (4) by rollers (14, 15).

9. Using the storing unit according to Claim 4 in a ring traveller applicator means, characterized in that the ring travellers are brought-by drawing the profiled strip (1 )-to a removal section, where they are laterally removed.

## Revendications

1. Organe de magasinage en plastique, longitudinal et flexible, sur lequel sont placés et mis en ordre des curseurs de métiers à filer et à retordre à anneaux, caractérisé en ce qu'il est un cordon profilé (1 ) présentant une section de maintien (2) relativement étroite, qui vient se placer à l'intérieur des curseurs et assure le serrage des pieds (5, 6) de ces derniers, ainsi qu'une section inférieure (3) relativement large, qui s'applique à l'extérieur des curseurs et sert de butée aux pieds précités.

2. Organe de magasinage suivant la revendication 1, caractérisé en ce que la section de maintien (2) présente une largeur décroissante dans le sens de la section inférieure (3).

3. Organe de magasinage suivant la revendication 1, caractérisé en ce que la section de maintien (2) présente une largeur décroissante et une extrémité arrondie dans le sens opposé à la section inférieure (3).

4. Unité de magasinage, caractérisée en ce qu'elle présente des curseurs de métiers à filer et à retordre à anneaux, enfilés et serrés sur un organe de magasinage suivant la revendication 1.

5. Unité de magasinage suivant la revendication 4, caractérisée en ce qu'elle présente une bobine (17) enveloppée par l'organe de magasinage.

6. Unité de magasinage suivant la revendication 5, caractérisée en ce qu'elle présente une gaine cylindrique (18), dans laquelle sont logées une ou plusieurs bobines (17).

7. Procédé de fabrication d'une unité de magasinage suivant la revendication 4, caractérisé en ce que l'emmanchement de la section de maintien (2) dans les curseurs (4) permet la mise en place de ces derniers sur le cordon profilé (1 ).

8. Procédé selon la revendication 7, caractérisé en ce que la section de maintien (2) est poussée par des cylindres (14, 15) dans les curseurs (4).

9. Utilisation de l'unité de magasinage suivant la revendication 4 dans un appareil de mise en place de curseurs, caractérisée en ce que ces derniers sont amenés sur un point de reprise et extraits latéralement par tirage du cordon profilé (1 ).
